# FASCICULE DE BREVET EUROPEEN

(11) **EP 3 891 461 B1**
(45) Date de publication et mention de la délivrance du brevet: **03.01.2024**
(21) Numéro de dépôt: 19820825.8
(22) Date de dépôt: 06.11.2019
(51) Int. Cl.: F41H 5/02, F41H 5/04

(54) **DISPOSITIF DE PROTECTION BALISTIQUE**
BALLISTISCHE SCHUTZVORRICHTUNG
BALLISTIC PROTECTION DEVICE

(30) Priorité: 07.12.2018 FR 1872499
(43) Date de publication de la demande: 13.10.2021
(73) Titulaire: Soframe Societe Francaise de Materiel, 67980 Hangenbieten (FR)
(72) Inventeur: MORIZOT, Frédéric, 67201 Eckbolsheim (FR); DECKERT, Serge, 67270 Alteckendorf (FR)
(74) Mandataire: Merckling, Norbert
(86) Numéro de dépôt international: PCT/FR2019/052623
(87) Numéro de publication internationale: WO 2020/115379

(56) Documents cités:
- DE-A1- 19 928 370
- US-A- 5 007 326
- US-A1- 2015 345 913
- US-B1- 9 097 495
- RYAN S ET AL: "The ballistic performance of an ultra-high hardness armour steel: An experimental investigation", INTERNATIONAL JOURNAL OF IMPACT ENGINEERING, PERGAMON, GB, vol. 94, 30 mars 2016 (2016-03-30), pages 60-73, XP029534798, ISSN: 0734-743X, DOI: 10.1016/J.IJIMPENG.2016.03.011

## Description

### Domaine technique

La présente invention se rapporte au domaine des protections balistiques destinées notamment à arrêter les projectiles à énergie cinétique, et en particulier les projectiles perforants.

L'invention concerne plus particulièrement une protection balistique ou une surprotection balistique destinée à être montée côté extérieur à distance d'une structure de protection balistique de base notamment prévue sur un véhicule blindé.

### Technique antérieure

De nos jours, les protections balistiques destinées à arrêter et/ou fragmenter les projectiles perforants militaires correspondent entre autre aux exigences de protection du STANAG 4569 niveau 3 et plus, qui est la référence en matière de protection balistique à vocation militaire.

Il existe en effet un besoin pour des protections aptes à dévier, stopper et/ou briser les projectiles de type sous calibrés (diamètre 5 mm minimum) en mode multi impacts, qui sont habituellement très denses et très durs, à haute vitesse (plus de 900 m/sec), et prévus pour traverser les blindages civils ou militaires avec des solutions de protection traditionnelles, généralement à base d'acier ou d'aluminium de classe balistique.

Il existe également un besoin pour des protections aptes à dévier et/ou freiner les projectiles de type éclat d'artillerie, qui sont plus volumineux que les projectiles de type sous calibrés, qui présentent une forme aléatoire et qui sont également très denses, très durs et à haute vitesse.

Ainsi, afin de présenter une protection efficace contre ces deux types de projectiles, les protections balistiques doivent conjointement dévier, stopper et/ou briser les projectiles de type sous calibrés et dévier et/ou freiner les projectiles de type éclat d'artillerie.

Les solutions techniques de protection actuellement disponibles sur le marché sont soit constituées de plusieurs couches de matériaux balistiques généralement séparées avec une couche d'air, aussi connue sous la désignation « air gap », ce qui conduit à une masse surfacique de protection élevée, soit constituées d'un blindage externe en matériaux très dur prenant la forme de panneaux rapportés constitués entre autre d'une multitude de carreaux en céramique assemblés généralement sur un support composite, ce qui conduit à une fragilité mécanique de la protection, et à un coût surfacique très élevé car il faut créer chaque panneau sur mesure et les matériaux utilisés sont très chers.

De par les matières et les procédés utilisés pour leur fabrication, les carreaux en céramique présentent généralement des tailles ne permettant pas, par exemple, de recouvrir l'intégralité d'une face d'un véhicule avec un seul module. Ainsi, une faiblesse balistique existe en outre au niveau de la jonction de bord de chacun de ces modules unitaires et ces dispositifs de blindage, en plus d'être onéreux et peu pratiques, offrent au finale une protection balistique peu satisfaisante.

Par le document US 9,097,495 B1, on connait un dispositif de blindage stratifié comprenant deux plaques de blindage ou plus, en contact les unes contre les autres ou collées les unes aux autres au moyen d'un adhésif. Des fentes ayant toutes la même orientation sont conformées à travers chacune des plaques. Dans le cas où le blindage stratifié comprend N plaques de blindage comportant des fentes horizontales, chaque plaque est décalée vers le haut d'une hauteur H par rapport à la plaque précédente, où H est la hauteur d'une fente divisée par N. Ainsi, les plaques sont mutuellement décalées en hauteur de sorte de créer un passage incliné à travers les fentes des plaques.

Ce dispositif de blindage n'est cependant pas satisfaisant notamment en ce que deux plaques de blindage successives sont en contact les unes contre les autres ou collées les unes aux autres, ce qui permet une propagation d'une plaque à une autre pour l'onde de choc qui percute la première plaque touchée par un projectile. Une telle onde de choc est alors susceptible de détériorer l'ensemble du dispositif de blindage et ses points de fixation.

En outre, le passage incliné à travers les fentes des plaques est désavantageux en ce qu'il est susceptible de créer un canal de guidage pour le passage des projectiles de type sous calibrés à travers le dispositif de blindage.

Ainsi, les solutions actuelles ne sont pas satisfaisantes et, en raison de l'augmentation du niveau de la menace, une nouvelle solution doit être développée.

### Exposé de l'invention

L'objet de la présente invention vise par conséquent à pallier les inconvénients de l'art antérieur en proposant un nouveau dispositif de protection balistique apte à stopper le type de projectiles précité, tout en répondant à de nombreuses contraintes techniques, économiques et écologiques.

D'autres objets de la présente invention visent aussi un dispositif de protection balistique présentant avantageusement une masse surfacique de protection aussi légère que possible pour ne pas alourdir inutilement le véhicule, un coût surfacique aussi faible que possible et une modularité de la protection face à différentes menaces.

D'autres objets supplémentaires de la présente invention visent également un dispositif de protection balistique facile et rapide à produire, présentant une bonne résistance aux chocs et aux chutes, permettant une conception rapide et optimisée sur mesure, permettant une réparation simple et rapide par l'utilisateur après endommagement, pouvant être conformé ou plié, insensible aux conditions d'environnement, présentant une bonne durabilité de ses performances balistiques dans le temps, ne contenant pas de substances toxiques ou controversées, pouvant être recyclé, et pouvant être fabriqué dans un large choix de matériaux.

D'autres objets de la présente invention visent en outre un dispositif de protection balistique pouvant être fabriqué à façon, ce qui permet de le dimensionner et de le conformer en fonction de la structure à protéger, sous la forme d'un dispositif de protection balistique dont la forme tridimensionnelle est adaptée à celle de la structure à protéger tout en présentant le moins possible de faiblesses balistiques.

Les objets assignés à l'invention sont atteints à l'aide d'une protection balistique comprenant au moins deux plaques perforées présentant chacune des lumières de largeur 1 et de longueur L, dans laquelle :
- au moins deux plaques perforées successives sont superposées de sorte que la partie pleine d'une plaque perforée recouvre partiellement les lumières de la plaque perforée suivante ;
- au moins deux plaques perforées successives sont à distance l'une de l'autre, cette distance étant strictement inférieure à 15 mm, préférentiellement inférieure à 10 mm, et plus préférentiellement inférieure à 5 mm ;
- au moins deux plaques perforées successives sont mutuellement décalées linéairement dans le sens de la largeur des lumières ;
- chacune des lumières d'au moins deux plaques perforées successives présente une longueur L qui est au moins six fois supérieure à leur largeur 1, et plus préférentiellement douze fois supérieure à leur largeur 1 ;
- les lumières d'une même plaque perforée sont réparties en plusieurs lignes de lumières alignées, l'orientation générale longitudinale de ces lignes de lumières alignées étant parallèles ; et
- un pont de matière est présent entre deux lumières successives d'une même ligne, les ponts de matière de deux lignes successives de lumières alignées n'étant pas alignés dans le sens de la largeur 1 des lumières.

L'usage de plaques perforées permet avantageusement de déstabiliser et/ou de casser un projectile en approche et procure avantageusement une masse surfacique réduite comparée à d'autres solutions de protection utilisant des matériaux similaires d'un coût comparable. En effet, par un effet de rebord, les projectiles sous-calibrés sont très susceptibles de toucher le rebord d'une lumière, ce qui les brise et/ou les dévie, comme cela est illustré sur les figures 20a, 20b et 20c. En outre, la protection balistique présente de bonnes performances multi impacts grâce à une très faible surface dégradée par les impacts de projectiles perforants et une bonne performance multi calibres freinant efficacement l'impact de projectiles perforants ou non perforants à haute énergie cinétique.

Le rapport dimensionnel existant entre la longueur et la largeur des lumières tend à maximiser l'effet de rebord, notamment pour des plaques superposées, sur des longueurs importantes afin de déstabiliser et de casser les projectiles les plus petits - à savoir des projectiles dont le calibre effectif est potentiellement inférieur ou égal à la largeur des lumières, tout en offrant une résistance suffisante pour les plaques perforées afin de stopper ou freiner les projectiles les plus gros - à savoir des projectiles dont le calibre est supérieur à la largeur des lumières.

L'usage de plaques perforées superposées et le décalage linéaire dans le sens de la largeur des plaques perforées permet avantageusement de multiplier les bénéfices de l'effet de rebord prévu notamment pour déstabiliser et casser les projectiles perforants afin de les stopper plus facilement. Il permet également d'éviter de créer un passage direct à travers les lumières de deux plaques perforées successives pour un projectile dont le diamètre est inférieur à la largeur des lumières.

Par l'orientation de ses découpes, leur nombre, leur forme et leurs dimensions, la protection balistique forme une sorte de grille qui non seulement offre un taux surfacique de rebord de lumières très élevée, mais qui est également susceptible de se rompre localement en cas d'impact d'un projectile de type éclat d'artillerie. La rupture s'effectue au niveau des ponts de matière qui sont présents entre deux lumières successives d'une même ligne de lumières alignées et/ou au niveau des bandes de matière présentent entre chacune des lignes de lumières alignées. Cette rupture absorbe une grande quantité d'énergie cinétique provenant du projectile. En outre, comme cela est visible sur la figure 21a et 21b, la rupture des bandes de matière des plaques perforées de la protection balistique s'accompagne également d'une déformation desdites bandes de matière, ce qui non seulement permet d'absorber une grande quantité d'énergie cinétique provenant du projectile, mais freine le projectile de manière supplémentaire par l'appui des bandes de matière sur le projectile pour les bandes de matière déformées le long de la direction de déplacement dudit projectile.

Ainsi, par sa conception, la protection balistique est extrêmement efficace à la fois à l'encontre des projectiles de type sous calibrés et des projectiles de type éclat d'artillerie. Bien évidemment, elle est également extrêmement efficace contre les autres types de projectiles.

Ne présentant pas de zone de rétention potentielle de liquide inflammable ou toxique, la protection balistique selon l'invention présente une excellente tenue au feu.

De même, formée de matériaux résistants, la protection balistique selon l'invention est insensible aux conditions d'environnement telles que forte chaleur et/ou forte humidité, et constitue en outre un écran thermique externe limitant l'effet du rayonnement solaire sur la carrosserie protégée. Sa pérennité est exceptionnelle et garantie un maintien des performances balistiques dans le temps, liées seulement à la protection anticorrosion, contrairement à d'autres solutions de protection faisant appel à des matériaux composites.

Après endommagement suite à des impacts, la protection balistique selon l'invention est simple et rapide à réparer par l'utilisateur par redressage, et au besoin par l'ajout éventuel de rustines boulonnées et/ou soudées.

Les plaques perforées superposées successives n'étant pas en contact les unes contre les autres ou collées les unes aux autres, l'onde de choc qui percute une plaque touchée par un projectile voit sa propagation perturbée par l'alternance de matériau, notamment par la présence d'une couche d'air qui est dans ce cas un excellent isolant, ce qui limite la détérioration de la protection balistique et de ses points de fixation le cas échéant.

Les plaques perforées superposées successives sont cependant très proches les unes des autres ce qui renforce avantageusement l'effet de bord et évite qu'un projectile de très petit calibre puisse passer à travers les lumières de la protection balistique sans rencontrer d'obstacle. En effet, si deux plaques perforées successives sont trop éloignées, cela implique le risque qu'un projectile puisse ne pas être affecté par l'effet de rebord et qu'il puisse traverser deux plaques perforées successives en passant à travers les lumières de celles-ci. Il faut bien comprendre que la superposition et le décalage des lumières des plaques perforées ont pour but de créer ces effets de rebord pour que les projectiles de type sous calibrés, lorsqu'ils pénètrent dans une lumière, heurtent obligatoirement le rebord d'au moins une lumière, ce qui les déstabilise et/ou les brise. L'espace éventuel entre deux plaques perforées successives n'est préférentiellement pas rempli par une quelconque matière, car celle-ci n'aurait aucun rôle de protection balistique pertinent pour l'invention et aurait pour seul résultat d'augmenter les coûts de fabrication, de compliquer le procédé de fabrication, de propager les ondes de choc d'impact et d'augmenter inutilement la masse du blindage. Seul un mince film occultant peut éventuellement être prévu sur une face d'une des plaques perforées pour des raisons esthétiques et plus de confort psychologie de l'utilisateur qui ne perçoit pas de « trou » dans sa protection.

Formée de plusieurs couches, la protection balistique selon l'invention offre une grande modularité de la protection, autorisant le retrait ou l'ajout d'une plaque perforée pour l'adapter efficacement et de façon simple à différents niveaux de menace.

De même, les dimensions de la protection balistique selon l'invention ne dépendent que des dimensions des plaques de métal et des machines de découpage utilisées pour sa fabrication, aussi la protection balistique selon l'invention peut être réalisée avec de très grandes dimensions, notamment impossible à réaliser avec une solution céramique.

Egalement, la protection balistique selon l'invention peut avantageusement être conformée et pliée par exemple afin de suivre les contours d'une carrosserie ou de renforcer le niveau de protection face à des menaces plus élevées en présentant par exemple des angles d'incidence alternés.

Pour toutes les raisons qui précèdent, la protection balistique de l'invention peut être fabriquée à façon. Elle peut ainsi être dimensionnée et conformer en fonction de la structure à protéger, sous la forme d'un dispositif de protection balistique dont la forme tridimensionnelle est adaptée à celle de la structure à protéger tout en présentant le moins possible de faiblesses balistiques.

La protection balistique peut être produite facilement et rapidement, en permettant d'utiliser des machines de découpage standards utilisées communément dans l'industrie métallurgique. Sa fabrication est simple et rapide, contrairement aux solutions antérieures qui nécessitent un procédé de fabrication long et complexe comme c'est le cas avec les panneaux en céramique. De même, sa fabrication ne nécessite généralement pas de traitement thermique, par exemple de type trempe, après découpage des lumières, contrairement à de nombreuses solutions industrielles existantes d'obtention des perforations.

Formée de plaques perforées qui peuvent être découpées de manière simple et rapide par des machines de découpe simple à mettre en oeuvre, adaptables et peu onéreuses, par exemple à partir d'un fichier numérique rapide à modifier selon la protection balistique voulue, la protection balistique selon l'invention est facile à faire évoluer, contrairement aux solutions antérieures qui nécessiteraient par exemple de créer de nouveaux moules et de faire évoluer des processus onéreux et complexes.

Par la simplicité de sa conception, la protection balistique selon l'invention autorise un design optimisé sur mesure, rapide à concevoir et à fabriquer.

Selon un exemple de mise en oeuvre de l'invention, la densité de longueur d'arête des lumières par mètre carré de surface pour une plaque perforée est comprise entre 100 et 200 m/m², préférentiellement comprise entre 120 et 180 m/m² et plus préférentiellement comprise entre 150 et 170 m/m².

Cette gamme de densité surfacique des longueurs d'arête des lumières permet avantageusement d'augmenter les chances qu'un projectile pénètre dans une lumière et soit affecté par un effet de rebord, tout en diminuant le moins possible la résistance mécanique aux impacts des plaques perforées.

Selon un exemple de mise en oeuvre de l'invention, au moins deux plaques perforées successives sont mutuellement décalées à la fois dans le sens de la largeur et dans le sens de la longueur des lumières.

Ainsi, le décalage des plaques perforées dans les deux sens permet avantageusement de bénéficier d'un effet de rebord dans les deux sens également.

Selon un autre exemple de mise en oeuvre de l'invention, le pont de matière situé entre les lumières d'une même ligne est situé entre 1/3 et 2/3 de la longueur des lumières des lignes de lumières précédente et suivante et préférentiellement sensiblement à mi-longueur des lumières des lignes de lumières précédente et suivante. Ceci permet notamment de répartir avantageusement les ponts de matière de manière régulière et symétrique au sein d'une même plaque afin que celle-ci présente une protection homogène et que de faciliter le positionnement de deux plaques perforées consécutives l'une par rapport à l'autre.

Selon un exemple supplémentaire de mise en oeuvre de l'invention, le pont de matière situé entre les lumières d'une même ligne présente une longueur p considérée selon l'axe longitudinal des lumières telle que 0,5 × 1 < p < 3 × 1, préférentiellement telle que 0,7 × 1 < p < 2 × 1 et plus préférentiellement telle que 0,9 × 1 < p < 1,5 × 1.

Selon un exemple de mise en oeuvre de l'invention, la bande de matière présente entre chacune des lignes parallèles de lumières alignées présente une largeur b telle que 0,5 x 1 < b < 3 x 1, préférentiellement telle que 0,7 x 1 < b < 2 x 1 et plus préférentiellement telle que 0,9 x 1 < b < 1,5 x 1.

Ces dimensions permettent avantageusement d'offrir aux plaques perforées une résistance suffisante à l'encontre de la plupart des projectiles, tout en permettant aux ponts et aux bandes de matière de pouvoir se rompre lors de l'impact de projectiles de type éclat d'artillerie, ce qui permet de freiner lesdits projectiles de manière supplémentaire par les effets de rupture et de déformation des bandes de matière des plaques perforées précédemment décrits.

Selon un autre exemple de mise en oeuvre de l'invention, au moins deux plaques perforées successives sont mutuellement décalées de sorte que la partie pleine d'une plaque perforée recouvre au moins un cinquième et au maximum la moitié de la surface des lumières de la plaque perforée suivante.

Ce décalage des plaques perforées procure un effet de rebord performant pour à la fois déstabiliser et casser les projectiles perforants. Il permet également d'éviter de créer un passage direct à travers les lumières de deux plaques perforées successives pour un projectile dont le diamètre est inférieur à la largeur des lumières.

Selon un exemple supplémentaire de mise en oeuvre de l'invention, la structure perforée constituée par les lumières est identique pour au moins deux plaques perforées successives.

Ainsi, la protection balistique selon l'invention peut être fabriquée à partir de plaques identiques, ce qui simplifie la fabrication et en diminue les coûts.

Selon un exemple de mise en oeuvre de l'invention, les lumières sont de forme oblongue.

Cette forme permet en effet de créer facilement des effets de rebord en décalant les plaques perforées, sans amoindrir la résistance mécanique desdites plaques de manière excessive.

Selon un autre exemple de mise en oeuvre de l'invention, au moins deux plaques perforées successives sont des plaques ondulées ou pliées en accordéon.

Une protection ainsi conformée permet avantageusement de présenter au projectile à la fois de multiples faces dont l'orientation est optimisée pour constituer une enveloppe de protection et un angle d'incidence favorisant l'efficacité de la protection.

Selon un exemple supplémentaire de mise en oeuvre de l'invention, au moins deux plaques perforées successives sont d'une seule pièce.

Il est ainsi possible de fabriquer deux plaques perforées successives par pliage d'une plaque, par enlèvement de matière ou par ajout de matière.

Selon un exemple supplémentaire de mise en oeuvre de l'invention, au moins deux plaques perforées sont fabriquées en acier, préférentiellement de classe balistique, présentant une dureté Brinell d'au moins 500 HB, préférentiellement d'au moins 600 HB et plus préférentiellement d'au moins 650 HB.

La protection balistique de l'invention présente ainsi avantageusement un faible coût, notamment par l'usage principal d'acier laminé de classe balistique vendu sous forme de tôles, comparé à d'autres solutions de protection utilisant plusieurs types de matériaux dont certains sont très onéreux. L'acier de classe balistique présente une dureté très satisfaisante pour la protection, tout en offrant avantageusement une certaine résilience permettant les effets de rupture et de déformation des bandes de matière des plaques perforées précédemment décrits. Ce type d'acier présente en outre une excellente résilience aux chocs et aux chutes en cas d'agression mécanique volontaire ou involontaire ou de collision, ce qui permet de garantir un maintien satisfaisant du niveau de protection balistique sur le terrain.

De même, la protection balistique selon l'invention ne comprend avantageusement aucun produit synthétique pouvant contenir des substances controversées.

Egalement, il est avantageusement possible de choisir la composition précise d'acier ou de métal constituant la protection balistique selon l'invention parmi un large choix de matériaux pouvant répondre au besoin.

Enfin, les éléments constituant la protection balistique selon l'invention sont avantageusement faciles à recycler après détérioration ou en fin de vie après retrait du service.

Selon un exemple de mise en oeuvre de l'invention, une protection balistique comportant deux plaques perforées successives à distance l'une de l'autre présente une épaisseur totale comprise entre 2 et 100 mm, préférentiellement comprise entre 5 et 30 mm et plus préférentiellement comprise entre 8 et 15 mm.

Selon un autre exemple de mise en oeuvre de l'invention, la protection balistique comporte au moins trois plaques perforées et au moins la première et la troisième plaques perforées sont disposées de sorte que leurs lumières se superposent.

Les objets assignés à l'invention sont atteints également par l'utilisation d'une protection balistique telle que précédemment décrite pour être montée côté extérieur à distance d'une structure de protection balistique de base notamment prévue sur un véhicule blindé.

Ainsi, alors que la protection balistique peut être utilisée en tant que structure de protection balistique de base, elle peut également servir de protection balistique supplémentaire - ou surprotection balistique - en l'associant à une structure de protection balistique de base, qui peut elle-même être une protection balistique telle que celle de l'invention ou un autre type de protection balistique.

De manière générale, on notera la surprotection balistique selon l'invention a pour but de filtrer les projectiles tandis que la structure de protection balistique de base a pour but de stopper les projectiles qui auront été déstabilisés, freinés et/ou brisés par la surprotection balistique. Par déstabilisé, on entend le fait que le projectile est dévié de sa trajectoire initiale et/ou que son orientation est modifiée, c'est-à-dire qu'il ne se déplace plus dans l'axe de sa trajectoire initiale ou que l'axe longitudinal de son corps n'est plus orienté selon la même direction qu'initialement. La protection balistique et la surprotection balistique selon l'invention s'adressent plus spécifiquement aux projectiles sous-calibrés comportant un pénétrateur, généralement une flèche carbure de tungstène, et qui sont prévus pour traverser facilement la structure de protection balistique de base. Ainsi, un but préférentiel de l'invention est de disposer d'une solution de protection STANAG 4569 level 3 visant à stopper les projectiles en carbure de tungstène sous-calibrés type AP8 / M993 à 950 m/sec ainsi que les projectiles FSP 20 mm à 790 m/sec. Les dimensions des lumières des plaques perforées selon l'invention sont préférentiellement prévues de sorte que la largeur de la fenêtre libre de passage formée entre deux plaques perforées successives soit inférieure ou égale au diamètre du pénétrateur du projectile auquel on souhaite s'opposer. Lors de l'impact du projectile contre la surprotection balistique selon l'invention, le pénétrateur rencontre obligatoirement le rebord d'une lumière. L'effort mécanique subit par le pénétrateur est différent de l'axe de déplacement initial du projectile, ce qui déstabilise le projectile et le fait changer de trajectoire ou lui fait subir une sur-contrainte dissymétrique destructive, ce qui le brise. Dans les deux cas le pénétrateur perd une grande quantité de son énergie cinétique initiale et de son efficacité et est alors facilement stoppé par la structure de protection balistique de base. L'effet de rebord précédemment décrit est beaucoup plus efficace dans le cas de superposition de deux plaques perforées présentant des lumières décalées formant un effet de rebord. En outre, la superposition de deux plaques perforées, permet de renforcer mutuellement leur résistance mécanique afin de compenser l'affaiblissement généré par la présence des lumières. En effet, il ne faut pas oublier que la protection balistique et la surprotection balistique selon l'invention ont également pour but de résister aux éclats d'artillerie, et doivent donc présenter une résistance mécanique aux impacts adaptée à ce type de projectiles. C'est notamment pour cette raison que les au moins deux plaques perforées sont préférentiellement proches l'une contre l'autre, mais sans être en contact, et que leurs lumières présentent une forme et une densité surfacique optimisée de sorte de représenter une densité d'arêtes de lumières la plus élevée possible.

Ainsi, l'invention doit être bien distinguée des dispositifs de protection balistique comprenant des plaques de métal d'une épaisseur et d'une dureté étudiées pour stopper les projectiles et non pas pour les déstabiliser et/ou les briser. Ces plaques de métal peuvent comporter des perforations, généralement rondes, qui ont pour but d'alléger le blindage, sans rechercher d'effet de rebord, ce qui créé d'ailleurs des lacunes balistiques qui réduisent l'efficacité de la protection fournie. Multiplier ce type de dispositifs de protection balistique aurait pour seul but de réduire la diminution de l'efficacité de la protection fournie, ce qui multiplierait cependant d'autant le coût et le poids du blindage global.

Les objets assignés à l'invention sont aussi atteints à l'aide d'un dispositif de protection balistique d'une paroi extérieure d'une structure, notamment d'un véhicule blindé, ledit dispositif de protection balistique étant caractérisé en ce qu'il comprend une structure de protection balistique de base et une protection balistique telle que décrite précédemment, ladite protection balistique étant prévue à distance et généralement parallèlement au plan moyen de la structure de protection balistique de base.

Grâce à l'existence d'une couche d'air dont l'épaisseur est facile à faire varier, le dispositif de protection balistique selon l'invention ne présente aucune contrainte géométrique du type planéité de la surface à protéger et il permet de s'affranchir des petits reliefs existants généralement sur les carrosseries principales.

Selon un exemple de mise en oeuvre de l'invention, la surprotection balistique est prévue à une distance d'au moins 1 cm de la structure de protection balistique de base, préférentiellement à une distance d'au moins 4 cm et plus préférentiellement à une distance d'au moins 6 cm.

Cette distance permet avantageusement aux projectiles de se briser ou de se déstabiliser avant d'impacter la structure de protection balistique de base.

Selon un autre exemple de mise en oeuvre de l'invention, la surprotection balistique est fixée de manière amovible sur la structure de protection balistique de base, ce qui permet notamment de faciliter sa maintenance ou son remplacement, de la remplacer par une autre surprotection balistique pour modifier le niveau de performance de la protection et/ou de modifier l'épaisseur de la couche d'air.

Les objets assignés à l'invention sont atteints également à l'aide d'un procédé de fabrication d'une protection balistique telle que décrite précédemment, caractérisé en ce qu'au moins deux plaques perforées successives sont fabriquées par découpe thermique, préférentiellement par découpe laser.

Ce procédé de fabrication, s'il pourrait paraître évident pour l'homme du métier du domaine de la découpe de tôle métallique, est cependant contraire aux connaissance de l'homme de l'art dans le domaine des protections balistiques. En effet, il est connu que la température de début de revenu d'un acier balistique est d'environ 150°C, température au-delà de laquelle le métal perd la dureté procurée par son trempage, ce qui réduit considérablement ses caractéristiques mécaniques au point qu'il n'offre plus de protection balistique. Or une découpe thermique, notamment laser, chauffe localement l'acier à des températures bien plus élevées que 150°C, et c'est pour cette raison que les plaques d'acier balistique sont habituellement découpées par découpe au jet d'eau, ce qui est long, onéreux et présente des problèmes pour l'amorçage des découpes, ou sont découpées par emboutissage ou poinçonnage, ce qui ne permet pas de fabriquer un dispositif de protection balistique à façon, mais uniquement des plaques de blindage sous la forme de modules unitaires qui doivent ensuite être assemblés bord-à-bord, ce qui implique de nombreux désavantages précédemment décrits. L'art antérieur pour ce type d'application fait apparaitre la présence de microfissures liées au découpage laser. L'usage de la découpe laser pour une plaque découpée à environ 45% de sa surface pourrait donc paraître irréaliste pour un usage balistique

Malgré cet a priori négatif à l'encontre de la découpe thermique des plaques d'acier balistique, le déposant a découvert de manière surprenante que la technique de découpe laser ne fragilise pas l'acier balistique, et que non seulement la modification de dureté des plaques perforée par découpe laser n'est pas u problème vis-à-vis des projectiles de type éclat d'artillerie, mais qu'en outre les arêtes des lumières découpées conservent une tenue mécanique étonnement satisfaisante pour l'effet de rebord qu'elles doivent produire vis-à-vis des projectiles sous-calibrés.

La technique de découpe laser étant rapide, peu onéreuse et modulaire, il s'agit donc d'une solution de découpe très satisfaisante.

Selon un exemple de mise en oeuvre de l'invention, le procédé de fabrication comprend une étape de conformation spatiale d'une protection balistique ou d'une surprotection balistique en au moins un élément structurel de la structure que ladite protection ou surprotection balistique doit protéger, notamment un véhicule blindé.

Selon un autre exemple de mise en oeuvre de l'invention, le procédé de fabrication comprend une étape de conformation spatiale d'une protection balistique ou d'une surprotection balistique pour constituer au moins partiellement un appui ou un support mécanique pour la structure que ladite protection ou surprotection balistique doit protéger, notamment un véhicule blindé.

Le procédé de fabrication de l'invention permet de fabriquer les plaques perforées à façon, et permet ainsi avantageusement de fabriquer des protections balistiques de grande surface dont la forme spatiale et les découpes sont optimisé en fonction de la structure à protéger. Cette technique de découpe permet avantageusement de découper rapidement et facilement les lumières dans une plaque, que ce soit avant ou après sa conformation spatiale, c'est-à-dire avant ou après son pliage, son cintrage, etc.

Cela permet par exemple de conformer la protection ou surprotection balistique en trappe, porte, capot, plateforme, etc. pour un véhicule blindé, et/ou de conformer la protection ou surprotection balistique de sorte qu'elle serve de support pour un vitrage, un armement, un dispositif électronique, une antenne, une roue de secours, etc. pour un véhicule blindé.

### Brève description des dessins

D'autres caractéristiques et avantages de la présente invention apparaîtront plus clairement à la lecture de la description qui va suivre, faite en référence aux dessins annexés, donnés à titre d'exemples non limitatifs, dans lesquels :
- la figure 1 est une vue en perspective d'un dispositif de protection balistique selon l'invention représenté à l'état dissocié ;
- la figure 2 est une vue en perspective d'un dispositif de protection balistique selon l'invention représenté à l'état assemblé ;
- la figure 3 est une vue plane de face du dispositif de protection balistique de la figure 2 ;
- la figure 4 est une vue en perspective d'une porte de véhicule équipée d'un dispositif de protection balistique selon l'invention représentée à l'état dissocié ;
- la figure 5 est une vue en perspective d'une porte de véhicule équipée d'un dispositif de protection balistique selon l'invention représentée à l'état assemblé ;
- la figure 6 est une vue plane de détail d'une protection ou d'une surprotection balistique selon l'invention, dans laquelle les plaques perforées sont mutuellement décalées seulement dans le sens de la largeur des lumières ;
- la figure 7 est une vue plane de détail d'une protection ou d'une surprotection balistique selon l'invention, dans laquelle les plaques perforées sont mutuellement décalées à la fois dans le sens de la largeur et dans le sens de la longueur des lumières.
- la figure 8 est une vue en perspective d'une protection ou d'une surprotection balistique selon l'invention représentée à l'état dissocié, dans laquelle deux plaques perforées sont pliées en accordéon selon une première variante de pliage ;
- la figure 9 est une vue en perspective des deux plaques perforées de la figure 8 représentées très proches l'une de l'autre ;
- la figure 10 est une vue de profil des deux plaques perforées de la figure 9 ;
- la figure 11 est une vue en perspective d'une protection ou d'une protection ou d'une surprotection balistique selon l'invention représentée à l'état dissocié, dans laquelle deux plaques perforées sont pliées en accordéon selon une seconde variante de pliage ;
- la figure 12 est une vue en perspective des deux plaques perforées de la figure 11 représentées très proches l'une de l'autre ;
- la figure 13 est une vue de profil des deux plaques perforées de la figure 12 ;
- les figures 14 à 19 sont des vues planes de détail illustrant différentes formes possibles pour les lumières d'une plaque perforée selon l'invention ;
- les figures 20a à 20c sont des vues en coupe de profil selon un axe de coupe transversal aux lignes de lumières illustrant comment un projectile de type sous calibré est brisé et dévié par un effet de bord d'une protection ou d'une surprotection balistique selon l'invention ;
- les figures 21a et 21b sont des vues en coupe de profil selon un axe de coupe parallèle aux lignes de lumières illustrant comment un projectile de type éclat d'artillerie est freiné par la déformation de bandes de matière d'une protection ou d'une surprotection balistique selon l'invention le long de la direction de déplacement dudit projectile ;
- la figure 22 est une vue en coupe de profil selon un axe de coupe transversal aux lignes de lumières illustrant une protection ou une surprotection balistique comprenant quatre plaques perforées successives selon l'invention ; et
- la figure 23 est une vue schématique de face d'une plaque découpée selon l'invention illustrant de manière exagérée la formation de microreliefs au niveau des bords des lumières (7) découpées.

### Mode(s) de réalisation de l'invention

Les éléments structurellement et fonctionnellement identiques présents sur plusieurs figures distinctes, sont affectés d'une même référence numérique ou alphanumérique.

La protection balistique (1) selon l'invention est prévue par exemple pour servir de structure de protection balistique de base, voir même de carrosserie ou de paroi, pour une structure à protéger (3).

Elle peut aussi servir de surprotection balistique (5) en l'associant par exemple avec une autre structure de protection balistique de base (4) qui protège une structure à protéger (3), cette structure de protection balistique de base (4) pouvant être une protection balistique (1) selon l'invention ou une protection balistique d'un autre type.

Tel que représenté de manière simplifiée sur les figures 1 à 3, un dispositif de protection balistique (23) selon l'invention se compose d'au moins deux structures de protection balistiques, à savoir une structure de protection balistique de base (4) et une surprotection balistique (5), et est prévu pour protéger la paroi extérieure (2) d'une structure à protéger (3).

La structure à protéger (3) est généralement un véhicule blindé, mais l'invention peut également être prévue pour protéger un véhicule d'intervention, un véhicule de protection civile ou un fourgon blindé. De même, la structure à protéger (3) n'est pas nécessairement un véhicule, mais peut également être un bâtiment, une machine ou un contenant.

La structure de protection balistique de base (4), généralement en métal ou en matériaux composites, par sa dureté ou par son épaisseur, possède une capacité à assurer une structure de protection balistique de base (4). Dans le cas d'un véhicule protégé, il peut s'agir d'une partie blindée de la carrosserie. Ainsi, la structure à protéger (3) peut constituer une structure de protection balistique de base (4).

La surprotection balistique (5) selon l'invention est prévue à distance et généralement parallèlement au plan moyen de la structure de protection balistique de base (4). Elle est destinée à renforcer le niveau de protection de la structure de protection balistique de base (4) notamment en "filtrant" les agressions balistiques, par exemple en déstabilisant et cassant les projectiles.

La surprotection balistique (5) est préférentiellement amovible et maintenue par des moyens de fixation (21), par exemple des vis (22), se reprenant sur la structure de protection balistique de base (4). Elle peut aussi être mise en place indépendamment ou intégrée par soudure au sein d'une structure mécanosoudée possédant une capacité de protection balistique indépendante.

La surprotection balistique (5) est prévue à une distance d'au moins 1 cm de la structure de protection balistique de base (4), préférentiellement à une distance d'au moins 4 cm et plus préférentiellement à une distance d'au moins 6 cm.

La protection balistique (1) et la surprotection balistique (5) selon l'invention se caractérisent en ce qu'elles comprennent au moins deux plaques perforées (6), présentant chacune des lumières (7), c'est-à-dire des découpes traversantes.

Ces lumières (7), préférentiellement de forme oblongue, présentent une longueur qui est au moins six fois supérieure à leur largeur (1), et préférentiellement douze fois supérieure à leur largeur (1).

Préférentiellement, la largeur (1) est identique pour toutes les lumières (7) d'une même plaque perforée (6).

Bien entendu, les dimensions données ici et dans la suite de ce descriptif concernent un dispositif de protection balistique (23) idéal. Il est évident pour l'homme du métier qu'au niveau des bords des plaques perforées (6), dans des zones de dimensions réduites suite à des découpes effectuées dans les plaques perforées (6), ces dimensions puissent différer localement. Ces zones dans lesquelles les dimensions diffèrent sont généralement des zones de fragilité balistique, qui sont inévitables dans le domaine des dispositifs de protection balistique, mais qui représentent moins de 10% de la surface totale du dispositif de protection balistique (23) selon l'invention.

La forme oblongue est préférée pour des raisons de simplicité de fabrication mais d'autres formes sont possibles. Des exemples de formes alternatives pour les lumières (7) sont donnés sur les figures 14 à 19. Ainsi, les lumières (7) peuvent par exemple être de forme rectangulaire (figure 14), en forme de chevron (figure 15) ou en forme de vagues (figures 16 à 17). Les lumières (7) peuvent présenter des formes différentes au sein d'une même plaque perforée (6) (figures 17 et 18).

Préférentiellement, les lumières (7) ne sont pas de forme triangulaire, carrée ou circulaire.

Pour une même plaque perforée (6), les lumières (7) sont préférentiellement identiques et réparties de manière régulière, au moins pour les parties de la structure à protéger (3) ne présentant pas de spécificités techniques. Il est cependant possible de prévoir des lumières (7) de formes différentes, ou avec une répartition plus ou moins dense, afin d'adapter localement une plaque perforée (6), par exemple à un type de menace balistique spécifique n'existant que sur une direction donnée.

On notera que l'orientation des lumières (7) par rapport à la paroi extérieure (2) de la structure à protéger (3) n'a pas d'importance. Les lumières (7) peuvent être orientées horizontalement ou verticalement, voir avec un angle quelconque. Au sein d'une même plaque, les lumières (7) peuvent ne pas être orientées toutes selon la même direction, ce qui permet notamment de les adapter à la conformation spatiale des plaques perforées (6), à la surface disponible pour les lumières (7) et/ou à la direction des projectiles susceptibles de venir heurter les plaques perforées (6). Il en est de même pour les dimensions des lumières (7), qui peuvent en outre être adaptées au type de projectiles susceptibles de venir heurter les plaques perforées (6).

Les lumières (7) des plaques perforées (6) peuvent être chanfreinées, au moins du côté extérieur, ce qui permet d'imposer une orientation de celles-ci par rapport à l'angle d'attaque d'une menace précise.

La structure perforée constituée par les lumières (7) est préférentiellement identique pour au moins deux plaques perforées (6), et plus préférentiellement pour toutes les plaques perforées (6) de la surprotection balistique (5) selon l'invention.

Bien entendu, les dimensions des lumières (7) peuvent être adaptées aux besoins de la protection balistique (1) et de la surprotection balistique (5), notamment en fonction du type et du calibre des projectiles à déstabiliser et/ou briser. A titre d'exemple, afin de répondre aux exigences de protection du STANAG 4569 niveau 3, des lumières (7) de forme oblongue peuvent présenter une longueur (L) de 60 mm et une largeur (1) de 5 mm pour des projectiles en carbure de tungstène sous calibrés type AP8 / M993 à 950 m/sec.

Selon un mode de réalisation préféré de l'invention, les lumières (7) présentent chacune une largeur (1) comprise entre 3 et 12 mm et préférentiellement comprise entre 5 et 8 mm.

De même, selon un mode de réalisation préféré de l'invention, les lumières (7) présentent chacune un longueur (L) supérieure ou égale à 18 mm, préférentiellement supérieur ou égale à 36 mm et plus préférentiellement comprise entre 60 et 100 mm.

Bien entendu, ces dimensions sont susceptibles d'être modifiées sans s'écarter du cadre de l'invention, dans le cas notamment où la protection balistique (1) devait être adaptée à des projectiles autres que ceux envisagés ici.

La longueur (L) d'une lumière (7) est sa dimension considérée selon l'axe longitudinal dans lequel se prolongent ladite lumière (7), tandis que sa largeur (1) est sa dimension considérée selon la direction perpendiculaire à l'axe longitudinal dans lequel se prolongent ladite lumière (7).

Les lumières (7) d'une même plaque perforée (6) sont réparties en plusieurs lignes de lumières (7) alignées.

Pour au moins une des plaques perforées (6), la surface des lumières (7) présente entre 35% et 70%, préférentiellement entre 40% et 60%, et préférentiellement entre 45% et 50% de la surface globale de ladite plaque perforée (6).

La zone des plaques perforées (6) ne présentant pas de lumières (7) est désignée en tant que partie pleine (8). Cette partie pleine (8) comprend les ponts de matière (24) situés entre deux lumières (7) successives d'une même ligne, et les bandes de matière (25) présentes entre chacune des lignes parallèles de lumières (7) alignées.

Les ponts de matière de deux lignes successives de lumières (7) alignées ne sont pas alignés dans le sens de la largeur (1) des lumières (7). Préférentiellement, le pont de matière (24) situé entre deux lumières (7) successives d'une même ligne est situé entre 1/3 et 2/3 de la longueur des lumières (7) des lignes de lumières (7) précédente et suivante et préférentiellement sensiblement à mi-longueur des lumières (7) des lignes de lumières (7) précédente et suivante, comme cela apparaît sur les figures 1 à 16. A

Le pont de matière (24) situé entre les lumières (7) d'une même ligne présente une longueur (p) lorsque considérée selon l'axe longitudinal des lumières (7) telle que 0,5 x (1) < (p) < 3 x (1), préférentiellement telle que 0,7 x (1) < (p) < 2 x (1) et plus préférentiellement telle que 0,9 x (1) < (p) < 1,5 x (1).

La bande de matière (25) présente entre chacune des lignes parallèles de lumières (7) alignées présente une largeur (b) telle que 0,5 x (1) < (b) < 3 x (1), préférentiellement telle que 0,7 x (1) < (b) < 2 x (1) et plus préférentiellement telle que 0,9 x (1) < (b) < 1,5 x (1).

Les lignes de lumières (7) alignées sont préférentiellement parallèles.

Cependant, au sein d'une même plaques perforées (6), des groupes ou zones de lignes de lumières (7) alignées parallèles peuvent coexister avec des orientations différentes, par exemple perpendiculaires, comme cela peut par exemple être vu sur les figures 4 et 5 où, dans leur coin supérieur droit, les plaques perforées (6) présentent un groupe de lignes de lumières (7) alignées parallèles verticales, tandis que toutes les autres lignes de lumières (7) alignées parallèles sont horizontales.

Cette alternance d'orientation doit cependant être limitée le plus possible car au niveau de la jonction entre des groupes de lumières (7) alignées perpendiculaires, l'effet de rupture des bandes de matière (25) des plaques perforées (6) est moins efficace qu'au niveau d'une zone ne comportant que des lignes de lumières (7) alignées parallèles.

L'alternance d'orientation peut être notamment nécessaire lorsqu'une plaque perforée (6) présente des zones étroites, les lignes de lumières (7) alignées étant alors orientées préférentiellement dans le sens de prolongation desdites zones étroites. On évite en effet de créer des lignes de lumières (7) alignées perpendiculaires au sens de prolongation desdites zones étroites.

Il est envisageable de prévoir des plaques perforées (6) supplémentaires afin d'adapter la protection balistique (1) ou la surprotection balistique (5) à plusieurs types de projectiles, en prévoyant une paire de plaques perforées (6) par calibre de projectiles que l'on souhaite déstabiliser et/ou briser.

Les plaques perforées (6) de la protection balistique (1) ou de la surprotection balistique (5) sont superposées et parallèles de sorte que leurs lumières (7) respectives soient au moins partiellement en regard les unes des autres, c'est-à-dire que la partie pleine (8) d'une plaque perforée (6) recouvre partiellement les lumières (7) de la plaque perforée suivante (6). Au moins deux plaques perforées (6) successives sont mutuellement décalées linéairement, mais toujours en veillant à ce que la partie pleine (8) d'une plaque perforée (6) ne masque pas totalement les lumières (7) de la plaque perforée (6) successive suivante.

Par décalage linéaire, on entend qu'une plaque est décalée par rapport à une autre dans le sens de la largeur et/ou de la longueur (L) des lumières (7).

Ce décalage de deux plaques perforées (6) successives multiplie l'effet de rebord qui déstabilise et casse les projectiles perforants.

Les plaques perforées (6) sont préférentiellement mutuellement décalées dans le sens de la largeur des lumières (7) (voir figure 6). Cependant, Le sens du décalage d'une plaque perforée (6) par rapport à la plaque perforée (6) suivante peut également être réalisé dans le sens de la longueur des lumières (7) de sorte de profiter d'un double décalage en longueur (L) et en largeur (1) afin de bénéficier d'un effet de rebord dans les deux sens. Ainsi, deux plaques perforées (6) successives peuvent être mutuellement décalées à la fois dans le sens de la largeur et dans le sens de la longueur des lumières (7) (voir figure 7).

On notera que sur les figures 6 et 7, deux plaques perforées (6) sont représentées, avec les parties cachées des lumières (7) de la plaque perforée (6) du dessous étant représentées en traits discontinus.

Selon un mode de réalisation préféré de l'invention, la partie pleine (8) d'une plaque perforée (6) recouvre au moins un cinquième et au maximum la moitié de la surface des lumières (7) de la plaque perforée (6) suivante. Ainsi, dans le cas où les plaques perforées (6) sont seulement mutuellement décalées dans le sens de la largeur des lumières (7), la partie pleine (8) d'une plaque perforée (6) recouvre préférentiellement au moins un cinquième et au maximum la moitié de la largeur (1) des lumières (7) de la plaque perforée (6) suivante.

Dans le cas où les plaques perforées (6) sont également décalées dans le sens de la longueur des lumières (7), la partie pleine (8) d'une plaque perforée (6) recouvre préférentiellement au moins un cinquième et au maximum la moitié de la longueur (L) des lumières (7) de la plaque perforée (6) suivante.

Afin d'être efficace vis-à-vis des projectiles de type sous-calibrés (26), chaque plaque perforée (6) selon l'invention doit présenter le plus de lumières (7) possible sans que cela ne réduise son aptitude à stopper ou freiner les projectiles de type éclat d'artillerie (27).

L'efficacité de chaque plaque perforée (6) vis-à-vis des projectiles de type sous-calibrés (26) dépend également du taux de probabilité qu'un projectile de ce type rencontre l'arête du rebord d'une lumière (7) pour subir un effet de bord qui va dévier et/ou briser ledit projectile de type sous-calibré (26). Ainsi, plus la longueur globale d'arêtes d'une plaque perforée (6) est élevée, plus celle-ci est efficace vis-à-vis des projectiles de type sous-calibrés (26)

L'utilisation d'au moins deux plaques perforées (6) successives et décalées augmente le taux de probabilité qu'un projectile de ce type rencontre l'arête du rebord d'une lumière (7), car l'intérieur de ces lumières comprend de multiples rebords comportant chacun une arête susceptible de dévier et/ou briser le projectile de type sous-calibré (26) qui la heurte.

La distance séparant deux plaques perforées (6) successives doit être la plus faible possible, préférentiellement strictement inférieure à 15 mm, préférentiellement inférieure à 10 mm, et plus préférentiellement inférieure à 5 mm.

Le contact entre deux plaques perforées (6) doit cependant être évité pour éviter la transmission des ondes de choc d'une plaque perforée (6) à une autre.

La densité de longueur d'arête des lumière (7) par mètre carré de surface pour une plaque perforée (6) est préférentiellement comprise entre 100 et 200 m/m², préférentiellement comprise entre 120 et 180 m/m² et plus préférentiellement comprise entre 150 et 170 m/m².

Par exemple, pour une plaque perforée (6) présentant 15 lumières (7) alignées au sein d'une même ligne, et 100 lignes de lumières (7) verticales par mètre carré, ces lumières (7) étant sous la forme d'oblongs avec 115 mm linéaires d'arêtes, on obtient une densité de longueur d'arête des lumière (7) par mètre carré égale à (15 x 100) x 0,115 = 172,5 m/m².

Lorsqu'on considère le nombre d'arêtes disponible lorsque deux plaques perforées (6) sont superposées - mais sans contact - la densité de longueur d'arête des lumière (7) par mètre carré, pour un tel ensemble de deux plaques perforées (6) est idéalement comprise entre 150 et 300 m/m², préférentiellement comprise entre 180 et 270 m/m², et plus préférentiellement comprise entre 225 et 255 m/m², ce qui correspond à approximativement 50% de plus par rapport à une seule plaque perforée (6).

Les plaques perforées (6) sont fabriquées dans un matériau présentant une dureté Brinell d'au moins 500 HB et plus d'au moins 600 HB. Idéalement, les plaques perforées (6) sont fabriquées dans un matériau présentant une dureté Brinell d'au moins 650 HB, c'est-à-dire une dureté Rockwell d'au moins 65 HRC.

Les plaques perforées (6) sont préférentiellement fabriquées en acier, plus préférentiellement en acier de classe balistique. D'autres métaux peuvent être envisagés, notamment le tungstène sous forme de métal ou de carbure. Les plaques perforées (6) peuvent également inclure des matériaux non métalliques. L'acier de classe balistique reste cependant préféré pour son coût peu élevé.

Deux plaques perforées (6) assemblées présentent une épaisseur globale comprise entre 2 et 100 mm, préférentiellement comprise entre 5 et 30 mm et plus préférentiellement comprise entre 8 et 15 mm, la fine couche d'air présente entre lesdites plaques étant comprise dans cette épaisseur totale. Les plaques perforées (6) d'une même surprotection balistique (5) peuvent toutes présenter la même épaisseur, ou au contraire présenter des épaisseurs différentes, par exemple croissante vers l'extérieur, ce qui permet d'adapter la protection de la surprotection balistique (5), par exemple à un type de menace balistique spécifique.

Deux plaques perforées (6) successives peuvent être formées d'une seule pièce. En effet, au moins deux plaques perforées (6) peuvent être fabriquées en une seule pièce via par exemple le pliage en deux d'une plaque de grandes dimensions.

Bien que deux plaques perforées (6) successives d'une seule pièce soient ainsi reliées par exemple par l'un de leurs bords, on considère néanmoins qu'elles sont à distance l'une de l'autre au niveau de leur surface offrant une protection balistique.

Deux plaques perforées (6) successives peuvent également être formées par une technologie additive reconstituant couche par couche les lumières (7) et leur positionnement relatif, ce qui permet avantageusement d'utiliser des matériaux différents pour certaines couches.

Deux plaques perforées (6) peuvent également être fabriquées par soustraction de matière, par exemple par fraisage ou électroérosion, à partir d'une seule plaque de matière monobloc. Deux plaques perforées (6) peuvent aussi être fabriquées ou par un quelconque procédé de fabrication de structure permettant d'obtenir en une seule pièce l'effet de rebord recherché.

Les matériaux utilisés pour fabriquer les plaques perforées (6) de l'invention permettent de plier lesdites plaques. Ce formage permet notamment d'adapter la surprotection balistique (5) de l'invention à la forme de la paroi extérieure (2) de la structure à protéger (3). Ainsi, à titre d'exemple, sur les figures 1 à 3, la surprotection balistique (5) est formée à 90° de façon arrondie dans sa partie droite.

Ce pliage permet également de conformer les plaques perforées (6) de sorte que leur surface ne soit pas forcément plane.

Généralement, les angles et rayons de pliage, le nombre de plis, les dimensions et design des plaques perforées (6) dépendent du volume disponible par nature limité par la largeur imposée par le code de la route sur un véhicule blindé à roues. Ce type de solution est plus facilement appliqué sur des blindés lourds, habituellement chenillés, s'affranchissant des limites de largeur conventionnelle en particulier sur un théâtre d'opération.

Préférentiellement, le pliage ne doit pas être réalisé parallèlement aux lumières (7) car le métal peut refuser de suivre le rayon de l'outil et les minces ponts de matière situés entre deux lumières (7) sont susceptibles de ne pas résister à la déformation.

L'écrouissage local des plaques perforées (6) dans les plis est favorable à la tenue balistique.

Selon des variantes de l'invention représentées sur les figures 8 à 13 et données à titre d'exemple, au moins deux plaques perforées (6) successives peuvent être des plaques ondulées ou pliées en accordéon. Par pliée en accordéon, on entend que la plaque perforée (6) présente une section en forme de zigzags.

Selon la variante représentée sur les figures 8 à 10, lorsque les plaques perforées (6) sont considérées verticalement, les parties inférieure (9) et supérieure (10) de chaque pli présente chacune une pente sensiblement égale à +/-45° et sont donc symétriques, ce qui permet notamment un montage dans n'importe quel sens.

Selon la variante représentée sur les figures 11 à 13, lorsque les plaques perforées (6) sont considérées verticalement, la partie supérieure (10) de chaque pli est préférentiellement horizontale tandis que la partie inférieure (9) de chaque pli est et présente une pente sensiblement égale à +/- 30° par rapport à la verticale. Cette géométrie est cependant plus complexe et plus risquée à réaliser que la précédente en raison d'un angle de pliage résiduel inférieur à 90°, à réserver à des matériaux de blindage relativement ductiles. Cette géométrie permet avantageusement de placer la normale des parties inférieures (9) de manière inclinée en pente vers le sol lorsque la surprotection est montée verticalement, pour une meilleure efficacité de la surprotection balistique (5) selon la norme STANAG 4569. En effet, cette norme prévoit généralement une agression balistique entre 0° (horizontal) et 30° d'angle orienté exclusivement du haut vers le bas, ce qui correspond à une position surélevée du tireur par rapport à sa cible.

La partie supérieure (10) de chaque pli peut ainsi être dispensée de lumières (7) ou comprendre des lumières (7) plus larges, ce qui permet de faire des économies en coût de fabrication et/ou en masse.

Dans le pire des cas, le projectile impacte les plaques perforées (6) de surprotection avec un angle d'incidence d'environ 60° et l'épaisseur des plaques perforées (6) est largement suffisante dans ce cas pour interdire au projectile de traverser le blindage principal sans avoir besoin de perforations pour le déstabiliser.

Afin de bien comprendre l'invention, un exemple de portière blindée (11) de véhicule surprotégée par l'invention est représenté sur les figures 4 et 5.

Sur ces dessins, la surprotection balistique (5) ne comprend que deux plaques perforées (6), lesquelles comprennent des lumières (7) réalisées dans deux directions, ce qui illustre la capacité pour l'invention à pouvoir orienter celles-ci en fonction de la surface de plaque perforée (6) disponible. De mêmes, dans cet exemple, les plaques perforées (6) sont sensiblement planes, avec un rebord plié à 90° de façon arrondie dans leur partie gauche (12).

On peut remarquer que les lumières (7) ne sont pas débouchantes sur la tranche (13) des plaques perforées (6), car prévues lors de la conception des pièces, ce qui présente des avantages en matière de résistance mécanique, de sécurité et d'esthétisme.

On peut aussi remarquer que les dimensions des lumières (7) peuvent ne pas être uniformes au sein d'une même plaque perforée (6), ce qui permet par exemple de prévoir des lumières (7) moins longues dans la partie oblique supérieure gauche (14) de chacune des plaques perforées (6), pour des questions évidentes de résistance mécanique.

Des perforations supplémentaires (15), de forme circulaire, sont prévues dans les plaques perforées (6) pour leur fixation sur des plots (16) en saillie prévus sur une portière blindée (11) mécanosoudée du véhicule, se prolongeant vers l'extérieur et par exemple taraudés pour la réception d'une vis de montage (22).

Sur les figures 4 et 5, un liner balistique (17) est également prévu en option sur la face interne de la portière blindée (11), et un contre-cadre blindé (18) est fixé sur la surprotection balistique (5) afin de maintenir un vitrage blindé (non représenté). En raison de l'épaisseur du vitrage blindé, des entretoises (19) mobiles sont préférentiellement prévues entre le contre-cadre blindé (18) et la plaque perforée (6) la plus extérieure (la plaque perforée de droite sur les figures 4 et 5).

Les moyens de fixation ne sont pas représentés sur les figures 4 et 5. Ils assurent le maintien des plaques perforées (6) entre elles et leur fixation sur la structure de protection balistique de base (4). Les points de fixation sont préférentiellement prévus tous les 500 mm environ.

On notera que sur l'exemple représenté sur les figures 4 et 5, les deux plaques perforées (6) sont sensiblement identiques, sauf au niveau de leur partie latérale gauche (12), où les plis (20) présentent des rayons de pliage et des dimensions légèrement différents pour l'Imbrication des deux plaques perforées (6) l'une contre l'autre sans jeu excessif.

Bien entendu, bien que sur les différentes figures 1 à 13, seules deux plaques perforées (6) ont été représentées, il est possible d'en prévoir un plus grand nombre, comme cela est par exemple illustré sur la figure 22. Bien qu'il doive préférentiellement en avoir au moins deux, les plaques perforées (6) ne doivent pas nécessairement être prévues par paires, un nombre impair de plaques perforées (6) étant également très satisfaisant.

Lorsqu'une protection balistique (1) ou une surprotection balistique (5) selon l'invention comporte trois plaques perforées (6) ou plus, si on numérote les plaques perforées (6) à partie de la plaque la plus extérieure, chacune des plaques perforées (6) paires et chacune des plaques perforées (6) impaires sont respectivement préférentiellement disposées de sorte que leurs lumières (7) se superposent, comme cela est par exemple illustré sur la figure 22. Ainsi, comme cela est illustré sur la figure 22, la première et la troisième plaques perforées (6) présentent des lumières (7) qui se superposent selon le même axe transversal à la surface externe de protection desdites plaques. Il en est de même pour la seconde et la quatrième plaques perforées (6).

Les plaques perforées (6) étant préférentiellement amovibles, en prévoir plus que deux permet notamment d'augmenter la surprotection balistique (5) de l'invention. Il est alors possible de retirer des plaques perforées (6) jugées inutiles pour la protection recherchée car cela permet notamment d'alléger la surprotection balistique (5).

En raison de la présence des lumières (7), la surprotection balistique (5) peut être difficile à peindre, et elle peut provoquer un sentiment d'insécurité chez les passagers. Afin de répondre à ces problèmes mineurs, les lumières (7) peuvent être occultées, par exemple sur les faces internes et/ou externes de la surprotection balistique (5), par l'ajout d'une fine tôle ou par l'ajout d'une fine couche de matière dans les lumières (7). Cette matière d'occultation présente cependant une épaisseur très faible et ne remplit aucun rôle de protection balistique.

Bien que les dessins illustrent principalement une surprotection balistique (5) à monter côté extérieur à distance d'une structure de protection balistique de base (4), la protection balistique (1) de l'invention peut également être utilisée en tant que structure de protection balistique de base (4), par exemple prévue sur un véhicule blindé. Ainsi, au moins deux plaques perforées (6) selon l'invention peuvent être utilisées pour former une protection balistique à part entière pour une structure (3) à protéger. Par exemple, dans le cas où la structure à protéger est un véhicule blindé, au moins deux plaques perforées (6) selon l'invention peuvent être utilisées pour constituer la carrosserie dudit véhicule blindé.

En outre, la protection balistique (1) de l'invention, en plus de remplir son rôle de protection, peut également remplir d'autres rôles ou découpes fonctionnel(le)s, comme par exemple servir à l'immobilisation d'un vitrage sur un véhicule, faire office d'ouvrants, de supports d'équipements, etc.

En effet, pour rappel, le procédé de fabrication des plaques perforées (6) selon l'invention, préférentiellement par découpe laser, permet de créer des plaques perforées (6) conformées et découpées à façon, ce qui permet d'adapter leur forme en 3D et leurs dimensions à la structure à protéger, tout en découpant les lumières (7) dans les plaques avant ou après leur découpe et leur déformation - préférentiellement avant, ce qui permet d'adapter l'orientation et la position des lumières (7) dans les plaques notamment en fonction des contraintes imposées par la forme adoptée par le dispositif de protection balistique de l'invention et en fonction de l'orientation et de la nature des menaces balistiques susceptibles de frapper la zone à découper dans les plaques pour former les lumières (7).

Le procédé de fabrication des plaques perforées (6) selon l'invention permet d'éviter de minimiser le nombre de jonctions entre les protections (1) et/ou les surprotections (5) balistiques de l'invention, et donc de limiter le nombre de zones non protégées.

Le procédé de fabrication des plaques perforées (6) selon l'invention permet notamment, par exemple par une simulation numérique en dynamique rapide, d'optimiser les dimensions, la géométrie, l'orientation et la densité des lumières (7), ainsi que le nombre de plaques perforées (6) utilisées, leur composition, leur épaisseur, leur positionnement relatif, etc.

Comme cela est illustré de manière schématique et exagéré sur la figure 23, le procédé de fabrication des plaques perforées (6) par découpe crée des microreliefs (28) au niveau des bords des lumières (7) découpées. Ces microreliefs (28) ne semblent pas conduire à une fragilité mécanique de la protection et semblent améliorer l'effet brisant de l'effet de rebord des bords des lumières (7) découpées.

Il est évident que la présente description ne se limite pas aux exemples explicitement décrits, mais comprend également d'autres modes de réalisation et/ou de mise en oeuvre. Ainsi, une caractéristique technique décrite peut être remplacée par une caractéristique technique équivalente sans sortir du cadre de la présente invention tel que défini par les revendications annexées et une étape décrite de mise en oeuvre du procédé peut être remplacée par une étape équivalente sans sortir du cadre de l'invention tel que défini par les revendications.

## Revendications

1. Protection balistique (1) comprenant au moins deux plaques perforées (6) présentant chacune des lumières (7) de largeur (1) et de longueur (L), dans laquelle :
• au moins deux plaques perforées (6) successives sont superposées de sorte que la partie pleine (8) d'une plaque perforée (6) recouvre partiellement les lumières (7) de la plaque perforée (6) suivante ;
• au moins deux plaques perforées (6) successives sont à distance l'une de l'autre, cette distance étant strictement inférieure à 15 mm, préférentiellement inférieure à 10 mm, et plus préférentiellement inférieure à 5 mm ;
• au moins deux plaques perforées (6) successives sont mutuellement décalées linéairement dans le sens de la largeur des lumières (7) ;
• chacune des lumières (7) d'au moins deux plaques perforées (6) successives présente une longueur (L) qui est au moins six fois supérieure à leur largeur (1), et plus préférentiellement douze fois supérieure à leur largeur (1) ;
• les lumières (7) d'une même plaque perforée (6) sont réparties en plusieurs lignes de lumières (7) alignées, l'orientation générale longitudinale de ces lignes de lumières (7) alignées étant parallèles ; et
• un pont de matière (24) est présent entre deux lumières (7) successives d'une même ligne, les ponts de matière de deux lignes successives de lumières (7) alignées n'étant pas alignés dans le sens de la largeur (1) des lumières (7).

2. Protection balistique (1) selon la revendication 1, **caractérisée en ce que** la densité de longueur d'arête des lumière (7) par mètre carré de surface pour une plaque perforée (6) est comprise entre 100 et 200 m/m², préférentiellement comprise entre 120 et 180 m/m² et plus préférentiellement comprise entre 150 et 170 m/m².

3. Protection balistique (1) selon la revendication 1 ou 2, **caractérisée en ce qu'**au moins deux plaques perforées (6) successives sont mutuellement décalées à la fois dans le sens de la largeur et dans le sens de la longueur des lumières (7).

4. Protection balistique (1) selon l'une quelconque des revendications précédentes, **caractérisée en ce que** le pont de matière (24) situé entre les lumières (7) d'une même ligne est situé entre 1/3 et 2/3 de la longueur des lumières (7) des lignes de lumières (7) précédente et suivante et préférentiellement sensiblement à mi-longueur des lumières (7) des lignes de lumières (7) précédente et suivante.

5. Protection balistique (1) selon l'une quelconque des revendications précédentes, **caractérisée en ce que** le pont de matière (24) situé entre les lumières (7) d'une même ligne présente une longueur (p) considérée selon l'axe longitudinal des lumières (7) telle que 0,5 x (1) < (p) < 3 x (1), préférentiellement telle que 0,7 x (1) < (p) < 2 x (1) et plus préférentiellement telle que 0,9 x (1) < (p) < 1,5 x (1).

6. Protection balistique (1) selon l'une quelconque des revendications précédentes, **caractérisée en ce que** la bande de matière (25) présente entre chacune des lignes parallèles de lumières (7) alignées présente une largeur (b) telle que 0,5 x (1) < (b) < 3 x (1), préférentiellement telle que 0,7 x (1) < (b) < 2 x (1) et plus préférentiellement telle que 0,9 x (1) < (b) < 1,5 x (1).

7. Protection balistique (1) selon l'une quelconque des revendications précédentes, **caractérisée en ce qu'**au moins deux plaques perforées (6) successives sont mutuellement décalées de sorte que la partie pleine (8) d'une plaque perforée (6) recouvre au moins un cinquième et au maximum la moitié de la surface des lumières (7) de la plaque perforée (6) suivante.

8. Protection balistique (1) selon l'une quelconque des revendications précédentes, **caractérisée en ce que** la structure perforée constituée par les lumières (7) est identique pour au moins deux plaques perforées (6) successives.

9. Protection balistique (1) selon l'une quelconque des revendications précédentes, **caractérisée en ce que** les lumières (7) sont de forme oblongue.

10. Protection balistique (1) selon l'une quelconque des revendications précédentes, **caractérisée en ce qu'**au moins deux plaques perforées (6) successives sont des plaques ondulées ou pliées en accordéon.

11. Protection balistique (1) selon l'une quelconque des revendications précédentes, **caractérisée en ce qu'**au moins deux plaques perforées (6) sont fabriquées en acier présentant une dureté Brinell d'au moins 500 HB, préférentiellement d'au moins 600 HB et plus préférentiellement d'au moins 650 HB.

12. Protection balistique (1) selon l'une quelconque des revendications précédentes, **caractérisée en ce qu'**une protection balistique comportant deux plaques perforées successives à distance l'une de l'autre présente une épaisseur totale comprise entre 2 et 100 mm, préférentiellement comprise entre 5 et 30 mm et plus préférentiellement comprise entre 8 et 15 mm.

13. Protection balistique (1) selon l'une quelconque des revendications précédentes, **caractérisée en ce qu'**elle comporte au moins trois plaques perforées (6) et **en ce qu'**au moins la première et la troisième plaques perforées (6) sont disposées de sorte que leurs lumières (7) se superposent.

14. Utilisation d'une protection balistique (1) selon l'une quelconque des revendications précédentes pour être montée côté extérieur à distance d'une structure de protection balistique de base (4) notamment prévue sur un véhicule blindé.

15. Dispositif de protection balistique (23) d'une paroi extérieure d'une structure (3), notamment d'un véhicule blindé, ledit dispositif de protection balistique (23) étant **caractérisé en ce qu'**il comprend une structure de protection balistique de base (4) et une protection balistique (1) selon l'une quelconque des revendications 1 à 13, ladite protection balistique (1) étant prévue à distance et parallèlement au plan moyen de la structure de protection balistique de base (4).

16. Dispositif de protection balistique (23) selon la revendication précédente, **caractérisé en ce que** la protection balistique (1) est prévue à une distance d'au moins 1 cm de de la structure de protection balistique de base (4), préférentiellement à une distance d'au moins 4 cm et plus préférentiellement à une distance d'au moins 6 cm.

17. Dispositif de protection balistique (23) selon la revendication 15 ou 16, **caractérisé en ce que** la protection balistique (1) est fixée de manière amovible sur la structure de protection balistique de base (4).

18. Procédé de fabrication d'une protection balistique (1) selon l'une quelconque des revendications 1 à 13, **caractérisé en ce qu'**au moins deux plaques perforées (6) successives sont fabriquées par découpe thermique, préférentiellement par découpe laser.

19. Procédé de fabrication selon la revendication 18, **caractérisé en ce qu'**il comprend une étape de conformation spatiale d'une protection balistique (1) en au moins un élément structurel de la structure (3) que ladite protection balistique doit protéger, notamment un véhicule blindé.

20. Procédé de fabrication selon la revendication 18, **caractérisé en ce qu'**il comprend une étape de conformation spatiale d'une protection balistique (1) pour constituer au moins partiellement un appui ou un support mécanique pour la structure (3) que ladite protection doit protéger, notamment un véhicule blindé.

## Patentansprüche

1. Ballistischer Schutz (1) umfassend mindestens zwei perforierte Platten (6), die jeweils Öffnungen (7) mit einer Breite (1) und einer Länge (L) aufweisen und bei dem
• mindestens zwei aufeinanderfolgende perforierte Platten (6) übereinandergelegt werden, so dass der geschlossene Teil (8) einer perforierten Platte (6) teilweise die Öffnungen (7) der folgenden perforierte Platte (6) überdeckt;
• mindestens zwei aufeinanderfolgende perforierte Platten (6) sich in einer Entfernung voneinander befinden, diese Entfernung muss auf jeden Fall kleiner als 15 mm sein, vorzugsweise kleiner als 10 mm und am besten kleiner als 5 mm;
• mindestens zwei aufeinanderfolgende perforierte Platten (6) wechselseitig linear in Richtung der Breite der Öffnungen (7) versetzt sind;
• jede der Öffnungen (7) der mindestens zwei aufeinanderfolgenden perforierten Platten (6) eine Länge (L) aufweist, die mindestens sechs Mal größer ist als ihre Breite (1), und noch besser zwölf Mal größer als ihre Breite (1);
• die Öffnungen (7) derselben perforierten Platte (6) sich in mehreren Reihen ausgerichteter Öffnungen (7) verteilen, die allgemeine Orientierung dieser Reihen ausgerichteter Öffnungen (7) ist dabei parallel, und
• eine Materialbrücke (24) sich zwischen zwei aufeinanderfolgenden Öffnungen (7) derselben Reihe befindet, die Materialbrücken von zwei aufeinanderfolgenden Reihen ausgerichteter Öffnungen (7) sind dabei nicht in Richtung der Breite (1) der Öffnungen (7) ausgerichtet.

2. Ballistischer Schutz (1) nach Anspruch 1, **dadurch gekennzeichnet, dass** die Dichte der Kantenlänge der Öffnungen (7) pro Quadratmeter Fläche für eine perforierte Platte (6) zwischen 100 und 200 m/m² liegt, vorzugsweise liegt sie zwischen 120 und 180 m/m² und noch besser zwischen 150 und 170 m/m².

3. Ballistischer Schutz (1) nach Anspruch 1 oder 2, **dadurch gekennzeichnet, dass** mindestens zwei aufeinanderfolgende perforierte Platten (6) wechselseitig versetzt sind in Richtung der Breite und in Richtung der Länge der Öffnungen (7).

4. Ballistischer Schutz (1) nach irgendeinem der vorstehenden Ansprüche, **dadurch gekennzeichnet, dass** die Materialbrücke (24), die sich zwischen den Öffnungen (7) derselben Reihe befindet, bei 1/3 und 2/3 der Länge der Öffnungen (7) der vorhergehenden und folgenden Reihen Öffnungen (7) und vorzugsweise im Wesentlichen auf halber Länge der Öffnungen (7) der vorhergehenden und folgenden Reihen Öffnungen (7) angeordnet ist.

5. Ballistischer Schutz (1) nach irgendeinem der vorstehenden Ansprüche, **dadurch gekennzeichnet, dass** die Materialbrücke (24), die sich zwischen den Öffnungen (7) derselben Reihe befindet, eine Länge (p), betrachtet entlang der Längsachse der Öffnungen (7), wie 0,5 x (1) < (P) < 3 x (1), besser noch wie 0,7 x (1) < (P) < 2 x (1) und noch besser wie 0,9 x (1) < (P) < 1,5 x (1) aufweist

6. Ballistischer Schutz (1) nach irgendeinem der vorstehenden Ansprüche, **dadurch gekennzeichnet, dass** die Materialbrücke (25), die sich jeweils zwischen den parallelen, ausgerichteten Öffnungen (7) derselben Reihe befindet, eine Breite (b) wie 0,5 x (1) < (b) < 3 x (1), besser noch wie 0,7 x (1) < (b) < 2 x (1) und am besten wie 0,9 x (1) < (b) < 1,5 x (1) aufweist.

7. Ballistischer Schutz (1) nach irgendeinem der vorstehenden Ansprüche, **dadurch gekennzeichnet, dass** mindestens zwei aufeinanderfolgende perforierte Platten (6) wechselseitig verschoben sind, so dass der geschlossene Teil (8) einer perforierten Platte (6) mindestens ein Fünftel und höchstens die Hälfte der Fläche der Öffnungen (7) der folgenden perforierten Platte (6) bedeckt.

8. Ballistischer Schutz (1) nach irgendeinem der vorstehenden Ansprüche, **dadurch gekennzeichnet, dass** die perforierte Konstruktion, bestehend aus den Öffnungen (7) für mindestens zwei aufeinanderfolgende perforierte Platten (6) identisch ist.

9. Ballistischer Schutz (1) nach irgendeinem der vorstehenden Ansprüche, **dadurch gekennzeichnet, dass** die Öffnungen (7) eine längliche Form haben.

10. Ballistischer Schutz (1) nach irgendeinem der vorstehenden Ansprüche, **dadurch gekennzeichnet, dass** mindestens zwei aufeinanderfolgende perforierte Platten (6) Wellplatten oder Platten in Zick- Zack- Faltung sind

11. Ballistischer Schutz (1) nach irgendeinem der vorstehenden Ansprüche, **dadurch gekennzeichnet, dass** mindestens zwei perforierte Platten (6) aus Stahl mit einer Brinell - Härte von mindestens 500 HB hergestellt sind, vorzugsweise mindestens 600 HB und am besten mindestens 650 HB.

12. Ballistischer Schutz (1) nach irgendeinem der vorstehenden Ansprüche, **dadurch gekennzeichnet, dass** ein ballistischer Schutz, der zwei, in einer gewissen Entfernung voneinander aufeinanderfolgende perforierte Platten umfasst, eine Gesamtbreite zwischen 2 und 100 mm aufweist, vorzugsweise zwischen 5 und 30 mm und noch besser zwischen 8 und 15 mm.

13. Ballistischer Schutz (1) nach irgendeinem der vorstehenden Ansprüche, **dadurch gekennzeichnet, dass** er mindestens drei perforierte Platten (6) enthält und dass mindestens die erste und die dritte perforierte Platte (6) so angeordnet sind, dass ihre Öffnungen (7) sich überlagern.

14. Einsatz eines ballistischen Schutzes (1) nach irgendeinem der vorstehenden Ansprüche zur Montage auf der Außenseite einer ballistischen Basisschutzkonstruktion (4) insbesondere vorgesehen für ein gepanzertes Fahrzeug.

15. Ballistische Schutzvorrichtung (23) einer Außenwand einer Konstruktion (3), insbesondere eines gepanzerten Fahrzeugs, diese ballistische Schutzvorrichtung (23) ist **dadurch gekennzeichnet, dass** sie eine ballistische Basisschutzkonstruktion (4) und einen ballistischen Schutz (1) nach irgendeinem der vorstehenden Ansprüche 1 bis 13 aufweist, dieser ballistische Schutz (1) ist dabei etwas entfernt und parallel zur mittleren Ebene der ballistischen Basisschutzkonstruktion (4) vorgesehen.

16. Ballistische Schutzvorrichtung (23) nach dem vorangehenden Anspruch, **dadurch gekennzeichnet, dass** der ballistische Schutz (1) vorgesehen ist in einer Entfernung von mindestens 1 cm der ballistischen Basisschutzkonstruktion (4), vorzugsweise in einer Entfernung von mindestens 4 cm und noch besser in einer Entfernung von mindestens 6 cm.

17. Ballistische Schutzvorrichtung (23) nach Anspruch 15 oder 16, **dadurch gekennzeichnet, dass** der ballistische Schutz (1) abnehmbar auf der ballistischen Basisschutzkonstruktion (4) befestigt ist.

18. Fertigungsverfahren für einen ballistischen Schutz (1) nach irgendeinem der vorstehenden Ansprüche 1 bis 13, **dadurch gekennzeichnet, dass** mindestens zwei aufeinanderfolgende perforierte Platten (6) durch thermisches Schneiden hergestellt werden, vorzugsweise durch Laserschneiden.

19. Fertigungsverfahren nach Anspruch 18, **dadurch gekennzeichnet, dass** es einen Schritt der räumlichen Gestaltung eines ballistischen Schutzes (1) bei mindestens einem Strukturelement der Konstruktion (3) enthält, die durch diesen ballistischen Schutz geschützt werden soll, insbesondere ein gepanzertes Fahrzeug.

20. Fertigungsverfahren nach Anspruch 18, **dadurch gekennzeichnet, dass** es einen Schritt der räumlichen Gestaltung eines ballistischen Schutzes (1) enthält, um zumindest teilweise eine mechanische Stütze oder einen Halter für die Konstruktion (3) zu bilden, die durch diesen Schutz geschützt werden soll, insbesondere ein gepanzertes Fahrzeug.

## Claims

1. Ballistic protection (1) comprising at least two perforated plates (6) each having openings (7) of width (1) and of length (L), in which:
- at least two successive perforated plates (6) are superposed such that the solid portion (8) of one perforated plate (6) partially covers the openings (7) of the next perforated plate (6);
- at least two successive perforated plates (6) are spaced apart from each other by a distance strictly less than 15 mm, preferably less than 10 mm, and more preferably less than 5 mm,
- at least two successive perforated plates (6) are linearly offset from each other in the width direction of the openings (7),
- each of the openings (7) of at least two successive perforated plates (6) has a length (L) which is at least six times greater than their width (1), and more preferably twelve times greater than their width (1),
- The openings (7) of a same perforated plate (6) are distributed in several lines of aligned openings (7), the general direction of these lines of aligned openings (7) are parallel, and
- A bridge of material (24) is present between two openings (7) of the same line, the bridges of material (24) of two successive lines of aligned openings (7) are not aligned in the direction of the width (1) of the openings (7).

2. Ballistic protection (1) according to claim 1, **characterized in that** the density per square meter of surface area of the ridge length of the openings (7) for a perforated plate (6) is contained between 100 and 200 m/m², preferably contained between 120 and 180 m/m² and more preferably contained between 150 and 170 m/m².

3. Ballistic protection (1) according to claim 1 or 2, **characterized in that** at least two successive perforated plates (6) are offset from each other both in the width direction and in the length direction of the openings (7).

4. Ballistic protection (1) according to claim 1, **characterized in that** the bridge of material (24) situated between the openings (7) of the same line is situated at between 1/3 and 2/3 of the way along the openings (7) of the preceding and subsequent lines of openings (7), preferably roughjly at mid-length of the preceding and subsequent lines of openings (7).

5. Ballistic protection (1) according to any one of the preceding claims, **characterized in that** the bridge of material (24) situated between the openings (7) of the same line has a length (p) considered along the longitudinal axis of the openings (7) such that 0.5 x (1) < (p) < 3 x (1), preferably such that 0.7 x (1) < (p) < 2 x (1) and more preferably 0.9 x (1) < (p) < 1,5 x (1).

6. Ballistic protection (1) according to any one of the preceding claims, **characterized in that** a strip of material (25) is present between each of the parallel lines of aligned openings (7) and has a width (b) such that 0.5 x (1) < (b) < 3 x (1), preferably such that 0.7 x (1) < (b) < 2 x (1) and more preferably 0.9 x (1) < (b) < 1,5 x (1).

7. Ballistic protection (1) according to claim 1, **characterized in that** at least two successive perforated plates (6) are offset from each other such that the solid portion (8) of one perforated plate (6) covers between one fifth and one half of the surface area of the openings (7) of the next perforated plate (6).

8. Ballistic protection (1) according to any one of the preceding claims, **characterized in that** the perforated structure constituted by the openings (7) is identical for at least two successive perforated plates (6).

9. Ballistic protection (1) according to any one of the preceding claims, **characterized in that** the openings (7) are oblong in shape.

10. Ballistic protection (1) according to any one of the preceding claims, **characterized in that** at least two successive perforated plates (6) are corrugated or concertina-folded plates.

11. Ballistic protection (1) according to any one of the preceding claims, **characterized in that** at least two perforated plates (6) are manufactured from steel having a hardness of at least 500 Brinells, preferably at least 600 Brinells and more preferably at least 650 Brinells.

12. Ballistic protection (1) according to any one of the preceding claims, **characterized in that** at least two successive perforated plates (6) space apart from each other, have a total thickness for the two plates of between 2 and 100 mm, preferably between 5 and 30 mm and more preferably between 8 and 15 mm.

13. Ballistic protection (1) according to any one of the preceding claims, **characterized in that** it comprises at least three perforated plates (6) and **in that** at least the first and the third perforated plates (6) are arranged so that their openings (7) are superposed.

14. Use of a ballistic protection (1) according to any one of the preceding claims for being mounted on a external site and spaced apart of a basic ballistic protection structure (4), in particular provided on an armored vehicle.

15. Ballistic protection device (23) of an external wall of a structure, in particular an armored vehicle, said ballistic protection device (23) being **characterized in that** it comprises a basic ballistic protection structure (4) and a ballistic protection (1) according to any one of the preceding claims 1 to 13, said ballistic protection (1) being provided at a distance from and generally parallel to the mean plane of the basic ballistic protection structure (4).

16. Ballistic protection device (23) according to the preceding claim, **characterized in that** the ballistic protection (1) is provided at a distance of at least 1 cm from the basic ballistic protection structure (4), preferably at a distance of at least 4 cm and more preferably at a distance of at least 6 cm.

17. Ballistic protection device (23) according to claim 15 or 16, **characterized in that** the ballistic overprotection (5) is removably fastened to the basic ballistic protection structure (4).

18. Method for manufacturing a ballistic protection (1) according to any one of claims 1 to 13, **characterized in that** at least two successive perforated plates (6) are manufactured by thermal cutting, preferably by laser cutting.

19. Manufacturing method according to claim 18, **characterized in that** it comprises a step of spatially shaping a ballistic protection (1) into at least one structural element of the structure (3) that said ballistic protection needs to protect, in particular an armored vehicle.

20. Manufacturing method according to claim 18, **characterized in that** it comprises a step of spatially shaping a ballistic protection (1) in order to constitute, at least partially, a brace or a mechanical support for the structure (3) that said ballistic protection needs to protect, in particular an armored vehicle.
